# EUROPÄISCHE PATENTSCHRIFT

(11) **EP 0 566 818 B1**
(45) Veröffentlichungstag und Bekanntmachung des Hinweises auf die Patenterteilung: **12.06.1996**
(21) Anmeldenummer: 92890098.4
(22) Anmeldetag: 21.04.1992
(51) Int. Cl.: B21J 7/14, B21B 1/02, B21B 1/14, B21B 1/46

(54) **Schmiedewalzanlage zum Herstellen stabförmiger Werkstücke od.dgl.**
Forging machine for making bar-shaped workpieces or the like
Machine de forgeage pour fabriquer des ébauches en forme de barre ou similaires

(43) Veröffentlichungstag der Anmeldung: 27.10.1993
(73) Patentinhaber: GFM Gesellschaft für Fertigungstechnik und Maschinenbau Gesellschaft m.b.H., A-4403 Steyr (AT)
(72) Erfinder: Hein, Otto, Ing., A-4400 Steyr (AT)
(74) Vertreter: Hübscher, Heiner, Dipl.-Ing.

(56) Entgegenhaltungen:
- EP-A- 0 368 333
- DE-A- 2 659 472
- US-A- 3 460 370
- US-A- 3 472 058
- US-A- 4 899 570

## Beschreibung

Die Erfindung bezieht sich auf eine Schmiedewalzanlage zum Herstellen stabförmiger Werkstücke od. dgl., insbesondere aus höher legierten Stählen, mit einem Schmiedeaggregat, das radial auf das über Werkstückführungen längsgeführte Werkstück einwirkende Schmiedewerkzeuge aufweist, und einem dem Schmiedeaggregat nachgeordneten, wenigstens zwei Walzgerüste umfassenden Walzwerk, wobei zwischen Schmiedeaggregat und Walzwerk eine Zwischenlagerstelle für das abgeschmiedete Werkstuck mit einer diesem angepaßten Länge vorgesehen ist.

Sind bei einer Stabstahlherstellung in einem kontinuierlichen Walzwerk große Querschnittsreduktionen vorzunehmen, kommt es aufgrund der Materialstreckung zu großen Geschwindigkeitsunterschieden zwischen einlaufendem und auslaufendem Material. Kleine Walzgeschwindigkeiten beim einlaufendem Material bringen aber zu lange Kontaktzeiten zwischen Werkstück und Walzen und damit geringe Standzeiten mit sich und große Walzgeschwindigkeiten beim auslaufendem Material fuhren zu einer Überhitzung des Werkstoffes, was vor allem bei höher legierten Stählen die Qualität gefährdet. Um diesem Nachteil abzuhelfen, wurde bereits vorgeschlagen, die Walztechnologie mit der Schmiedetechnologie zu kombinieren, da beim Schmieden die Schmiedewekzeuge das Werkstück nur kurzzeitig berühren und sich daher auch für langsame Vorschubgeschwindigkeiten eignen.

Bei den meisten Schmiedewalzanlagen werden bisher die Schmiedeaggregate dem Walzwerk unmittelbar vorgeordnet und das abgeschmiedete Werkstück gelangt sofort in die Walzgerüste, so daß einerseits ein Schmieden mit reinem Längssvorschub durchgeführt werden muß und anderseits die Walzgeschwindigkeit sehr genau an den Schmiedevorgang anzupassen ist. Das Durchlaufschmieden bei nicht gedrehten Werkstücken ergibt aber zwangsweise Zonen erhöhter Materialbeanspruchung im Überlappungsbereich der Schmiedewerkzeuge, die vor allem bei kritischen, hochlegierten Stählen wiederum eine Materialüberhitzung bewirken, und eine vom Schmiedevorgang direkt abhängige Walzgeschwindigkeit schmälert die Anpaßbarkeit des Walzvorganges an die Erfordernisse des Materials, insbesondere hinsichtlich der Temperaturen.

Aus der EP-A 0 368 333 ist auch schon eine Warmwalzeinrichtung bekannt, bei der die Walzgerüste lediglich das Walzen zweier gegenüberliegender Querschnittseiten mit sich bringen und eine vorgeschaltete Schmiedeeinrichtung als Kalibriereinrichtung die zu den Walzebenen senkrechten Seitenflächen des Querschnittes bearbeitet. Im Übergangsbereich zwischen Schmiedeeinrichtung und Walzgerüsten gibt es einen Rollgang od. dgl. Förderer, dem ein Aufwärmofen zugeordnet sein kann. Diese Schmiedewalzanlage ermöglicht daher nur ein kalibrierendes Abschmieden im Zuge einer Blechherstellung und ist ebenfalls nicht in der Lage, das Werkstück zum ordnungsgemäßen Durchschmieden für eine Stabstahlherstellung zu drehen.

Der Erfindung liegt daher die Aufgabe zugrunde, diese Mängel zu beseitigen und eine Schmiedewalzanlage der eingangs geschilderten Art zu schaffen, die auf rationelle Weise eine leistungsstarke und qualitativ einwandfreie Stabmaterialfertigung auch bei Verarbeitung hochlegierter Stähle gewährleistet.

Die Erfindung löst diese Aufgabe dadurch, daß die Werkstückführungen aus zwei beidseits des Schmiedeaggregates hin- und herfahrbaren, dreh- und antreibbare Spannfutter aufnehmenden Spannköpfen für einen Dreh- und Längsvorschub des Werkstückes bestehen, daß der zwischenlagerstellenseitige Spannkopf eine Werkstückdurchführung zum axialen Werkstückabzug aufweist und daß der Zwischenlagerstelle ein antreibbares Abzugsrollenpaar vorgeordnet und vorzugsweise ein mit einer Schopfschere kombinierter Treiber nachgeordnet ist. Die Zwischenlagerstelle vermeidet einen unmittelbaren Übergang des Werkstückes vom Schmiedeaggregat zum Walzwerk, so daß es möglich ist, das Werkstück beim Abschmieden mit den Spannköpfen zu drehen und dann dem Walzwerk ein nichtdrehendes Werkstück zuzuführen. Die beiden Spannköpfe sorgen für die zum toleranzarmen Schmieden erforderliche genaue Werkstückführung und die Vorschubbewegungen, wobei Walzwerk und Schmiedeaggreagt unabhängig voneinander im Sinne eines jeweils optimalen Einsatzes arbeiten können. Außerdem lassen sich wegen des axialen Werkstückabzuges die Werkstücke ohne Richtungswechsel und ohne zusätzliche Übergabeeinrichtungen od.dgl. schnell und geradlinig durch die Anlage führen, womit der gesamte Bau- und Konstruktionsaufwand verringert werden kann und es auch zu einer Verkürzung der zwischen Schmieden und Walzen liegenden Zwischenzeiten für das Werkstück und damit zu geringeren Wärmeverlusten kommt. Um das abgeschmiedete Werkstück nach dem axialen Abzug durch die Werkstückdurchführung des Spannkopfes rasch der Zwischenlagerstelle übergeben zu können und dann das Werkstück von der Zwischenlagerstelle ordnungsgemäß dem Walzwerk zuzubringen, sind das Abzugsrollenpaar und vorzugsweise der Treiber vorgesehen. Sobald das Werkstück den zwischenlagerstellenseitigen Spannkopf verläßt, fehlt auch der Drehantrieb für das Werkstück und das Abzugsrollpaar fördert das Werkstück ohne weitere Drehung vollständig auf die Zwischenlagerstelle. Von hier übernimmt der Treiber das Werkstück und sorgt für die erforderliche Anstichgeschwindigkeit, wobei eine Schopfschere das Werkstück endseitig beschneidet und einwandfreie Anstichbedingungen schafft.

Ist die Zwischenlagerstelle mit einer Warmhalte- und/oder Wärmeeinrichtung ausgestattet, wird aufwandsarm ein zu starkes Abkühlen des abgeschmiedeten Werkstückes im Bereich der Zwischenlagerstelle verhindert und das Werkstück kann mit gewünschter Walztemperatur sofort im anschließenden Walzwerk anstechen. Als Warmhalteeinrichtung genügt meist eine einfache Abdeckhaube und es ist nur in Sonderfällen eine zusätzliche Wärmeeinrichtung erforderlich.

Besitzt das Schmiedeaggregat in zwei hintereinander liegenden Schmiedeebenen arbeitende Schmiedewerkzeuge, läßt sich bei einem Werkstückdurchgang gleichzeitig in zwei Stichen schmieden und es wird nicht nur eine entsprechend hohe Querschnittsreduktion erreicht, sondern es ist dadurch auch ein an die Walzkapazität des anschließenden Walzwerkes angepaßter Schmiedeausstoß möglich.

Eine kompakte, leistungsstarke Konstruktion des Schmiedeaggregates ergibt sich, wenn in einem gemeinsamen Schmiedekasten die Schmiedewerkzeuge zweier Schmiedeebenen angeordnet sind, wobei die Schmiedewerkzeuge beider Schmiedeebenen jeweils auf einer gemeinsamen Exzenterwelle sitzen. Dadurch können für beide Schmiedeebenen im wesentlichen die gleichen Antriebs- und Steuerungseinrichtungen verwendet werden, was auch bei hoher Reduktionsarbeit einen exakten, störungsfreien Schmiedebetrieb gewährleistet.

Schlagen die Schmiedenwerkzeuge der zweiten Schmiedeebene unmittelbar nach den Schmiedewerkzeugen der ersten Schmiedeebene, bleibt bis zum nächsten Schlag der Schmiedewerkzeuge der ersten Schmiedeebene ausreichend Zeit für den Drehvorschub des Werkstückes, so daß die erforderliche Beschleunigung der Rotationsmassen beim Drehvorschub nicht zu groß wird und der Antriebsaufwand für den Drehvorschub innerhalb brauchbarer Grenzen bleibt.

In der Zeichnung ist der Erfindungsgegenstand beispielsweise veranschaulicht, und zwar zeigen
- Fig. 1: eine erfindungsgemäße Schmiedewalzanlage in einem Anlagenschema und
- Fig. 2: einen Teil des Schmiedeaggregates dieser Schmiedewalzanlage im Axialschnitt größeren Maßstabes.

Eine Schmiedewalzanlage 1 zum Herstellen stabförmiger Werkstücke setzt sich aus einem Schmiedeaggregat 2 zum Durchlaufschmieden des Ausgangswerkstückes und einem anschließenden Walzwerk 3 zum Fertigwalzen des abgeschmiedeten Werkstückes zum gewünschten Stabmaterial zusammen. Dabei wird im Schmiedeaggregat 2 zum Erreichen einer hohen Querschnittsreduktion in zwei hintereinanderliegenden Schmiedeebenen geschmiedet und das Walzwerk 3 umfaßt mehrere, eine kontinuierliche Walzstraße bildende Walzgerüste 4. Das Walzwerk 3 kann zur Durchführung verschiedener Walzprogramme in üblicher Weise umgerüstet werden und mit geeigneten Schneideinrichtungen 5,6 ausgestattet sein.

Zwischen dem Schmiedeaggregat 2 und dem Walzwerk 3 ist eine Zwischenlagerstelle 7 für das abgeschmiedete Werkstück vorgesehen, die als Rollgang mit einer an die Länge der geschmiedeten Werkstücke angepaßten Gesamtlänge ausgebildet ist. Um ein zu starkes Abkühlen der Werkstücke zu verhindern, weist die Zwischenlagerstelle 7 eine Abdeckhaube als Warmhalteeinrichtung 8 auf.

Auf Grund der Zwischenlagerstelle 7 ist es möglich, zwischen dem Schmiede- und dem Walzvorgang eine kurze Bearbeitungspause vorzusehen, so daß das Werkstück zuerst vollständig abgeschmiedet werden kann, bevor es im Walzwerk 3 ansticht. Dadurch läßt sich das Schmieden bei drehendem Werkstück vornehmen und eine gleichmäßige, durchgreifende Schmiedewirkung erzielen und außerdem kann der anschließende Walzvorgang bei nicht drehendem Werkstück mit einer von der Schmiedegeschwindigkeit unabhängigen, optimalen Walzgeschwindigkeit durchgeführt werden.

Das Schmiedeaggregat 2 arbeitet mit zwei beidseits des Schmiedeaggregates angeordneten, hin- und herfahrbar geführten Spannköpfen 9,10 zusammen, deren Spannfutter 11,12 dreh- und antreibbar gelagert sind, wodurch das Werkstück bei exakter Führung einem Längs- und Drehvorschub unterworfen werden kann. Da zweckmäßigerweise Walzwerk 3, Zwischenlagerstelle 7 und Schmiedeaggregat 2 axial hintereinandergereiht sind, weist der zwischenlagerstellenseitige Spannkopf 9 eine Werkstückdurchführung 13 zum axialen Abzug des Werkstückes aus dem Schmiedeaggregat 2 auf. Das abgezogene Werkstück wird über ein der Zwischenlagerstelle 7 vorgeordnetes Abzugsrollenpaar 14 übernommen und der Zwischenlagerstelle 7 übergeben, von wo es dann walzwerkseitig über einen mit einer Schopfschere 15 kombinierten Treiber 16 walzgerecht dem Walzwerk 3 zugeführt wird.

Wie in Fig.2 näher veranschaulicht, weist das Schmiedeaggregat 2 exzentergetriebene Schmiedwerkzeuge 17,18 auf, die in zwei Schmiedeebenen I, II radial auf das in den Spannfuttern 11,12 der Spannköpfe 9,10 eingespannte und geführte Werkstücke W einwirken, so daß sich in einem Durchlauf gleichzeitig ein Schmieden in zwei Stichen mit entspechend hoher Querschittsreduktion erreichen läßt. Für die Schmiedewerkzeuge 17,18 gibt es einen gemeinsamen Schmiedekasten 19, in dem die die Schmiedwerkzeuge tragenden Schmiedpleuel 20,21 auf Exzenterwellen 22 sitzen, wobei die hintereinader angeordneten Schmiedepleuel 20,21 der Schmiedeebenen I,II jeweils auf Exzentern 23,24 einer gemeinsamen Exzenterwelle 22 gelagert sind, so daß eine kompakte Konstruktion entsteht und der Antriebs- und Steuerungsaufwand verhältnismäßig gering bleibt. Durch den gemeinsamen Exzenterantrieb werden die Schmiedewerkzeuge 17,18 miteinander synchronisiert, so daß die Schmiedewerkzeuge 17,18 mit aufeinander abgestimmter Schlagfolge und gleicher Schlagzahl arbeiten, wobei durch geeignete Verstelleinrichtungen 25,26 die Hublage der Schmiedepleuel 20,21 und damit der Schmiedewerkzeuge 17,18 verändert und auf das jeweilige Schmiedeprogramm abgestimmt werden können. Zweckmäßig ist es dabei, wenn die Schmiedewerkzeuge 18 der Schmiedebene II knapp seitlich versetzt nach den Schmiedewerkzeugen 17 der Schmiedebene I schlagen oder auch umgekehrt, wodurch einerseits der Materiallängsfluß durch die einzelnen Schmiedewerkzeuge nicht behindert wird, anderseits aber jeweils zwischen einem Doppel- Hämmerschlag und dem nächsten genügend Zeit verbleibt, um das Werkstück W über die Spannköpfe 9,10 einwandfrei dem erforderlichen Dreh- und Längsvorschub zu unterwerfen.

Zum Herstellen von Stabmaterial auf der erfindungsgemäßen Schmiedewalzanlage 1 wird der beispielsweise von einer Stranggußanlage kommende und entsprechend schmiedegerecht vorbereitete Rohling mittels einer Ladeeinrichtung 27 von einem Laderollgang 28 dem Spannkopf 10 übergeben und unter Längs- und Drehvorschub in den zwei Schmiedeebenen I, II mit gewünschter Querschnittsreduktion in einem Durchgang abgeschmiedet. Um Platz sparen zu können, wird das abgeschmiedete Werkstück durch den Spannkopf 9 axial abgezogen, wobei der Spannkopf 9 zur Begrenzung des Ausfahrweges nachgreifend arbeitet. Das abgeschmiedete Werkstück kommt auf die Zwischenlagerstelle 7, wobei die Abzugsrollen 14 für die einwandfreie Weiterförderung des Werkstückes vom Schmiedeaggregat 2 zur Zwischenlagerstelle 7 sorgen, von wo dann der Treiber 16 nach einem eventuellen Zuschneiden des Materialanfangs durch die Schopfschere 15 das Werkstück dem Walzwerk 3 zuführt, wo es durch die Walzgerüste 4 auf den vorgegebenen Qerschnitt abgewalzt wird. Nach einem eventuellen Beschneiden und Ablängen des Werkstückes durch die Schneideinrichtungen 5,6 wird das fertiggestellte Stabmaterial in üblicher Weise je nach Verwendungszweck weiterverarbeitet.

Durch die Möglichkeit, dem Walzverfahren ein Schmieden mit rotierendem Werkstück in zwei Schmiedeebenen vorzuordnen, ergeben sich vor allem für spezielle hochlegierte Stähle optimale Fertigungsbedingungen zum rationellen Stabmaterialherstellen bei hoher Leistung und großer Querschnittsreduktion.

## Patentansprüche

1. Schmiedewalzanlage (1) zum Herstellen stabförmiger Werkstücke od. dgl., insbesondere aus höher legierten Stählen, mit einem Schmiedeaggregat (2), das radial auf das über Werkstückführungen längsgeführte Werkstück (W) einwirkende Schmiedewerkzeuge (17, 18) aufweist, und einem dem Schmiedeaggregat (2) nachgeordneten, wenigstens zwei Walzgerüste (4) umfassenden Walzwerk (3), wobei zwischen Schmiedeaggregat (2) und Walzwerk (3) eine Zwischenlagerstelle (7) für das abgeschmiedete Werkstück (W) mit einer diesem angepaßten Länge vorgesehen ist, dadurch gekennzeichnet, daß die Werkstückführungen aus zwei beidseits des Schmiedeaggregates (2) hin- und herfahrbaren, dreh- und antreibbare Spannfutter (11, 12) aufnehmenden Spannköpfen (9, 10) für einen Dreh- und Längsvorschub des Werkstückes bestehen, daß der zwischenlagerstellenseitige Spannkopf (9) eine Werkstückdurchführung (13) zum axialen Werkstückabzug aufweist und daß der Zwischenlagerstelle (7) ein antreibbares Abzugsrollenpaar (14) vorgeordnet und vorzugsweise ein mit einer Schopfschere (15) kombinierter Treiber (16) nachgeordnet ist.

2. Schmiedewalzanlage nach Anspruch 1, dadurch gekennzeichnet, daß die Zwischenlagerstelle (7) mit einer Warmhalte- und/oder Wärmeeinrichtung (8) ausgestattet ist.

3. Schmiedewalzanlage nach Anspruch 1, dadurch gekennzeichnet, daß das Schmiedeaggregat (2) in zwei hintereinander liegenden Schmiedeebenen (I, II) arbeitende Schmiedewerkzeuge (17, 18) besitzt.

4. Schmiedewalzanlage nach Anspruch 3, mit exzentergetriebenen Schmiedewerkzeugen, dadurch gekennzeinet, daß in einem gemeinsamen Schmiedekasten (19) die Schmiedewerkzeuge (17, 18) zweier Schmiedeebenen (I, II) angeordnet sind, wobei die Schmiedewerkzeuge (17, 18) beider Schmiedeebenen (I, II) jeweils auf einer gemeinsamen Exzenterwelle (22) sitzen.

5. Schmiedewalzanlage nach Anspruch 3 oder 4, dadurch gekennzeichnet, daß die Schmiedewerkzeuge (18) der zweiten Schmiedeebene (II) unmittelbar nach den Schmiedewerkzeugen (17) der ersten Schmiedeebene (I) schlagen.

## Claims

1. A forging and rolling plant (1) for manufacturing rod-shaped workpieces or the like, more particularly from high-alloy steel, comprising a forging unit (2) containing forging tools (17, 18) acting radially on the workpiece (W), which is longitudinally guided by workpiece guides, and a rolling mill (3) disposed behind the forging unit (2) and comprising at least two roll stands (4), an intermediate storage place (7) for the forged workpiece (W) and having a length adapted thereto being disposed between the forging unit (2) and the rolling mill (3), characterised in that the workpiece guides comprise two grip heads (9, 10) for rotary and longitudinal feed of the workpiece, the heads being movable in reciprocation on the two sides of the forging unit (2) and receiving rotatable and drivable chucks (11, 12), in that the grip head (9) adjacent the intermediate storage place has a passage (13) for axial withdrawal of the workpiece, and in that the intermediate storage place (7) is preceded by a drivable pair of withdrawal rollers (14) and is preferably followed by a driver (16) combined with cropping shears (15).

2. A forging and rolling plant according to claim 1, characterised in that the intermediate storage place (7) is equipped with a heat-retaining and/or heating means (8).

3. A forging and rolling plant according to claim 1, characterised in that the forging unit (2) has forging tools (17, 18) operating in two successive forging planes (I, II).

4. A forging and rolling plant according to claim 3 comprising eccentric-driven forging tools, characterised in that the forging tools (17, 18) in two forging planes (I, II) are disposed in a common forging box (19), the forging tools (17, 18) in the two planes (I, II) each being mounted on a common eccentric shaft (22).

5. A forging and rolling plant according to claim 3 or 4, characterised in that the forging tools (18) in the second plane (II) strike immediately after the forging tools (17) in the first plane (I).

## Revendications

1. Installation de forgeage et de laminage (1) pour fabriquer des pièces en forme de tiges ou similaires, en particulier en aciers très fortement alliés, comprenant un ensemble de forgeage (2) qui comporte des outils de forgeage (17, 18) agissant radialement sur la pièce (W), laquelle est guidée dans le sens longitudinal par l'intermédiaire de guide-pièces, et comprenant un laminoir (3) qui est monté en aval de l'ensemble de forgeage (2) et qui comporte au moins deux cages de laminoir (4), cependant qu'il est prévu entre l'ensemble de forgeage (2) et le laminoir (3) un emplacement de stockage intermédiaire (7) qui est destiné à la pièce forgée (W) et dont la longueur est adaptée à celle-ci, caractérisée par le fait que les guide-pièces sont constitués par deux têtes de serrage (9, 10) qui peuvent être déplacées en va-et-vient des deux côtés de l'ensemble de forgeage (2) et qui reçoivent deux mandrins de serrage (11, 12) pouvant être entraînés en rotation et en translation en vue d'un déplacement en rotation et d'un déplacement longitudinal de la pièce, par le fait que la tête de serrage (9) qui est située du côté de l'emplacement de stockage intermédiaire comporte un passage (13) destiné à la pièce en vue de l'extraction de celle-ci dans le sens axial, et par le fait qu'une paire de rouleaux d'extraction (14) qui peuvent être entraînés est disposée en amont de l'emplacement de stockage intermédiaire (7), et qu'un mécanisme d'entraînement (16) combiné à une cisaille à ébouter (14) est disposé de préférence en aval de cet emplacement.

2. Installation de forgeage et de laminage selon la revendication 1, caractérisée par le fait que l'emplacement de stockage intermédiaire (7) est équipé d'un dispositif de maintien en température et/ou d'un dispositif de chauffage (8).

3. Installation de forgeage et de laminage selon la revendication 1, caractérisée par le fait que l'ensemble de forgeage (2) comporte des outils de forgeage (17, 18) qui travaillent dans deux plans de forgeage (I, II) situés l'un derrière l'autre.

4. Installation de forgeage et de laminage selon la revendication 3, comprenant des outils de forgeage entraînés par des excentriques et caractérisée par le fait que les outils de forgeage (17, 18) de deux plans de forgeage (I, II) sont disposés dans un carter de forge commun (19), les outils de forgeage (17, 18) des deux plans de forgeage (I, II) étant montés chacun sur un arbre à excentriques commun (22).

5. Installation de forgeage et de laminage selon la revendication 3 ou 4, caractérisée par le fait que les outils de forgeage (18) du deuxième plan de forgeage (II) frappent la pièce immédiatement après les outils de forgeage (17) du premier plan de forgeage (I).
